# EUROPÄISCHE PATENTSCHRIFT

(11) **EP 0 324 161 B1**
(45) Veröffentlichungstag und Bekanntmachung des Hinweises auf die Patenterteilung: **16.10.1991**
(21) Anmeldenummer: 88121668.3
(22) Anmeldetag: 24.12.1988
(51) Int. Cl.: B66F 13/00, B66F 3/08

(54) **Wagenheber**
Vehicle jack
Cric

(30) Priorität: 12.01.1988 DE 8800222 U
(43) Veröffentlichungstag der Anmeldung: 19.07.1989
(73) Patentinhaber: August Bilstein GmbH & Co. KG, 58256 Ennepetal (DE)
(72) Erfinder: Brosius, Peter, D-5511 Ayl (DE)

(56) Entgegenhaltungen:
- DE-A- 3 608 003
- DE-B- 1 162 531
- DE-B- 1 175 406
- FR-A- 1 543 617
- FR-A- 2 389 570

## Beschreibung

Die Erfindung bezieht sich auf einen Wagenheber mit einem Standbein, an dem ein höhenverstellbarer Karosserie-Tragarm vorhanden ist, der von einer mittels Handkurbel zu betätigenden Gewindespindel beaufschlagbar und in Nachbarschaft zu einem am unteren Ende des Standbeins fest angebrachten, in der Richtung des Tragarms von dem Standbein abstehenden Fuß verstellbar ist, an dem bodenseitig eine Abstützplatte angelenkt ist, die in Verstaustellung des Wagenhebers klapperfrei am Fuß anliegt.

Ein derartiger Wagenheber ist aus der DE-A-3608003 bekannt. Die klapperfreie Anlage der Abstützplatte am Fuß wird dadurch erreicht, daß auf der Lagerachse der Abstützplatte eine Feder angeordnet ist, die die sonst begrenzt bewegliche Abstützplatte gegen den Fuß drückt. Die Druckkraft der Feder muß also groß genug sein, damit auch stark an der Abstützplatte rüttelnde Kräfte nicht zu deren Klappern führen können, beispielsweise wenn das Kraftfahrzeug über eine Holperstrecke fährt. Eine genügend starke Feder ist jedoch vergleichsweise aufwendig und eine dauerhafte Wirkung dieser Feder hängt davon ab, daß diese im Laufe der Zeit nicht ermüdet.

Demgegenüber liegt der Erfindung die Aufgabe zugrunde, eine genügend und dauerhaft starke Verklemmung der Abstützplatte zu erreichen, ohne daß dazu ein zusätzliches, die Klemmkraft erzeugendes Bauteil erforderlich ist.

Diese Aufgabe wird dadurch gelöst, daß die Abstützplatte einen sich in der Verstaustellung an dem dem Fuß benachbarten Tragarm abstützenden und die Platte in Anlage an den Fuß drückenden Vorsprung aufweist.

Für die Verklemmung der Abstützplatte wird vorteilhafterweise der Tragarm bzw. dessen durch Verstellung der Gewindespindel erfolgende Verstellung ausgenutzt. Der Tragarm drückt also derart auf die Abstützplatte, daß diese nicht mehr klappern kann. Für die durch den Tragarm erfolgende klapperfreie Verspannung der Abstützplatte am Fuß des Wagenhebers kann das System genügend elastisch ausgestaltet werden, so daß beispielsweise noch eine ganze Kurbelumdrehung getätigt werden kann, nachdem der Tragarm die Abstützplatte über den Vorsprung gegen den Fuß gedrückt hat. Infolgedessen erübrigt sich ein zusätzliches federndes Bauteil und die Festlegung der Abstützplatte am Fuß kann den Bedürfnissen entsprechend mehr oder weniger stark und damit im gewünschten Sinne zuverlässig wirkend und dauerhaft ausgeführt werden, wobei darüber hinaus durch die Einsparung eines der Klapperfreiheit dienenden besonderen Teils die Herstellungskosten des Wagenhebers verringert werden.

Der Vorsprung ist an dem dem Standbein abgewandten Ende der Abstützplatte vertikal angeordnet, und zwar im wesentlichen parallel zum Standbein, so daß durch eine entsprechende Bemessung der Länge des Vorsprungs dessen Anpassung an bereits bestehende Formgebungen des Tragarms möglich sind und die erforderlichen Andruckkräfte entsprechend bemessen werden können.

Der Vorsprung steht von der Abstützplatte bis in den Bereich vor dem dem Standbein abgewandten vorderen Fußende vertikal vor, überragt also den Boden des Fußes und gelangt damit in den Bewegungsbereich des Tragarms, der die auf die Abstützplatte einwirkenden Klemmkräfte zu erzeugen hat.

Der am Stanbeinende befestigte Fuß ist U-förmig und hat ein die Verstellung des Tragarms zwischen die Fußschenkel gestattendes vorderes Fußende. Der Fuß ist also so ausgebildet, daß der Tragarm zwischen dessen Schenkel eingreifen kann. Hierzu ist das vordere Ende des Fußes durch dort vorhandenen Freiraum so gestaltet, daß der Tragarm möglichst tief in den Fuß einfahren kann.

Die Abstützplatte hat den Fuß außen umfassende und die Achsenden einer am Fuß befestigte Lagerachse lagernde Plattenschenkel, zwischen die der Vorsprung ragt. Die Abstützplatte ist infolgedessen in einfacher Weise aus Blech herzustellen, indem die Plattenschenkel und der Vorsprung nach einem Stanzvorgang im gewünschten Sinne abgewinkelt werden. Der Herstellungsvorgang des Vorsprungs ist also äußerst wenig aufwendig, weil er zusammen mit den zur Lagerung der Achsenden ohnehin benötigten Plattenschenkeln in einem Arbeitsgang hergestellt werden kann.

Um mit einer möglichst geringen Verstellbewegung des Tragarms zu einer hinreichend großen Bewegung der Abstützplatte in deren am Fuß anliegenden Bereich zu gelangen, ist der Abstand des Vorsprungs von der Lagerachse höchstens halb so groß, wie der Abstand des standbeinseitigen Endes der Abstützplatte von der Lagerachse. Jede durch eine Bewegung des Tragarms erzwungende Bewegung des Vorsprungs hat eine entsprechende übersetzte Bewegung des standbeinseitigen Endes der Abstützplatte zur Folge bzw. eine entsprechende Kraftbeaufschlagung.

Die Erfindung wird anhand eines in der Zeichnung dargestellten Ausführungsbeispiels erläutert. Es zeigt

- Fig. 1: eine Seitenansicht eines Wagenhebers, dessen Tragarm sich in seiner untersten Stellung in unmittelbarer Nachbarschaft zu dem am unteren Ende des Standbeins befestigten Fuß befindet, der geschnitten dargestellt ist und eine Abstützplatte aufweist, und
- Fig. 2: eine der Fig. 1 ähnliche Darstellung des Bereichs des unteren Endes des Standbeins bei angehobenem Tragarm.

Der in Fig. 1 dargestellte Wagenheber besteht im wesentlichen aus einem Standbein 1 mit einem unteren Ende 6, das sich über einen fest daran angebrachten Fuß 7 auf dem Boden 15 abstützt. Am oberen Ende des Standbeins 1 ist in einem Getriebegehäuse 16 ein Getriebe angebracht, mit dem eine Kurbelbewegung der Handkurbel 4 auf eine nicht dargestellte Gewindespindel übertragen wird, die sich koaxial im Inneren des hohlen Standbeins 1 befindet und dort in Eingriff mit einer Spindelmutter ist, die sich fest an einem Tragarm 2 befindet, der in bekannter Weise durch einen in der Darstellungsebene liegenden Schlitz in das Innere des hohlen Standbeins 1 eingreift. Ein derartiger Wagenheber wird allgemein als Seitenheber bezeichnet. Am vorderen, kraftfahrzeugseitigen Ende des Tragarms 2 befindet sich ein über eine Gelenkachse 17 angelenktes Lastaufnahmeteil 18, welches mit einem Lastaufnahmedorn 19 in eine entsprechend profilierte Tülle am Boden eines Kraftfahrzeugs eingreifen kann.

Der in Fig. 1 dargestellte Fuß 5 ist in der Ebene des Tragarms 2 angeordnet und im wesentlichen U-förmig profiliert, wobei die U-Schenkel 10 einen solchen Abstand voneinander haben, daß der untere Bereich des Tragarms 2 zwischen die U-Schenkel 10 verstellt werden kann. Dabei ist der dem Standbein 1 abgewandte Bereich des Fußes 7 bzw. das vordere Fußende 11 derart frei ausgebildet, daß der Tragarm 2 bis in die Nähe des Bodens 20 des Fußes verstellt werden kann. Am Boden 20 des Fußes 7 ist eine Lagerachse 12 befestigt, z.B. verschweißt. Die Lagerachse 12 steht mit ihren Achsenden seitlich über den Fuß 7 vor, so daß diese Achsenden in eine Abstützplatte 3 eingreifen können. Die Abstützplatte 3 ist jedenfalls im Bereich der Lagerachse 12 U-förmig profiliert, hat also Plattenschenkel 13, die parallel zu den U-Schenkeln 10 des Fußes 7 emporstehen und der Lagerung der Achsenden der Lagerachse 12 dienen. Damit ist die Abstützplatte 3 begrenzt schwenkbeweglich am Fuß 7 befestigt.

Die Abstützplatte 3 stützt sich auf dem Boden 15 ab und dient dazu, daß das Standbein 1 und der Tragarm 2 beim Anheben des Kraftfahrzeugs eine Schwenkbewegung machen können, die von dem Kraftfahrzeug erzwungen wird, wenn sich dieses beim Anheben auf einer kreisförmigen Bahn um die das Fahrzeug auf dem Boden abstützenden Räder bewegt. Infolge dieser Bewegung wird der Wagenheber entsprechend beaufschlagt, was dazu führt, daß das Standbein 1 die aus dem Vergleich der Figuren 1 und 2 ersichtliche Bewegung vollführt, bei der sich das Standbeinende 6 vom Boden 15 abhebt. Andererseits stützt sich der Fuß 7 über die Gelenkachse 12 auf der Abstützplatte 3 ab, die fest auf dem Boden 15 ruht. Sämtliche Relativbewegungen des Standbeins 1 zum Boden 15 werden also nicht direkt auf letzteren abgetragen, sondern durch Bewegungen der Lagerachse 12 relativ zur Abstützplatte 3, die fest auf dem Boden 15 aufliegt.

Am dem Standbein 1 abgewendeten Ende 8 hat die Abstützplatte 3 einen Vorsprung 9, der vertikal zum Tragarm 2 hin vorspringt. Der Vorsprung 9 ragt dabei vor das dem Standbein 1 abgewandte vordere Fußende 11 in den Bewegungsraum des Tragarms 2 hinein, wie auch zwischen die Plattenschenkel 13.

Die Anordnung des Vorsprungs 9 ist so getroffen, daß sein Abstand v von der Lagerachse 12 wesentlich geringer ist, als der Abstand des standbeinseitigen Endes 14 der Abstützplatte 3 von der Lagerachse 12. Daraus ergibt sich eine entsprechende schnelle Verstellung des Endes 14 bei Beaufschlagung des Vorsprungs 9 durch den Tragarm 2 bzw. auch eine erhebliche Elastizität bei der Verspannung der Abstützplatte 3.

Beim Verstauen des Wagenhebers wird dessen Volumen so weit wie möglich verkleinert, d.h. der Tragarm 2 wird durch Betätigung der Handkurbel 4 so weit nach unten verstellt, daß er zwischen die Schenkel 10 des Fußes 7 gelangt und auf den Vorsprung 9 drückt. Da die Abstützplatte 3 vom Boden 15 frei ist, wird sie durch den Tragarm 2 um die Lagerachse 12 geschwenkt, bis das standbeinseitige Ende 14 der Abstützplatte 3 an der Unterseite 21 des Fußes 7 anliegt. Dabei ist das aus Handkurbel 4, Getriebe 16, Gewindespindel, Tragarm 2 und Abstützplatte 3 bzw. Fuß 7 bestehende System derart elastische, daß die Handkurbel 4 trotz der Verspannung der Abstützplatte 3 in die in Fig. 1 dargestellte Ruhelage gedreht werden kann.

## Patentansprüche

1. Wagenheber mit einem Standbein (1), an dem ein höhenverstellbarer Karosserie-Tragarm (2) vorhanden ist, der von einer mittels Handkurbel (4) zu betätigenden Gewindespindel beaufschlagbar und in Nachbarschaft zu einem am unteren Ende (6) des Standbeins (1) fest angebrachten, in der Richtung des Tragarms (2) von dem Standbein (1) abstehenden Fuß (7) verstellbar ist, an dem bodenseitig eine Abstützplatte (3) angelenkt ist, die in Verstaustellung des Wagenhebers klapperfrei am Fuß (7) anliegt, **dadurch gekennzeichnet**, daß die Abstützplatte (3) einen sich in der Verstaustellung an dem dem Fuß (7) benachbarten Tragarm (2) abstützenden und die Platte (3) in Anlage an den Fuß (7) drückenden Vorsprung (9) aufweist.

2. Wagenheber nach Anspruch 1, **dadurch gekennzeichnet**, daß der Vorsprung (9) an dem dem Standbein (1) abgewandten Ende (8) der Abstützplatte (3) vertikal angeordnet ist.

3. Wagenheber nach einem der Ansprüche 1 oder 2, **dadurch gekennzeichnet**, daß der Vorsprung (9) von der Abstützplatte (3) bis in den Bereich vor dem dem Standbein (1) abgewandten vorderen Fußende (11) vertikal vorsteht.

4. Wagenheber nach einem oder mehreren der Ansprüche 1 bis 3, **dadurch gekennzeichnet**, daß der am Standbeinende (6) befestigte Fuß (7) U-förmig ist und ein die Verstellung des Tragarms (2) zwischen die Fußschenkel (10) gestattendes vorderes Fußende (11) hat.

5. Wagenheber nach einem der Ansprüche 1 bis 4, **dadurch gekennzeichnet**, daß die Abstützplatte (3) den Fuß (7) außen umfassende und die Achsenden einer am Fuß (7) befestigten Lagerachse (12) lagernde Plattenschenkel (13) hat, zwischen die der Vorsprung (9) ragt.

6. Wagenheber nach einem der Ansprüche 1 bis 5, **dadurch gekennzeichnet**, daß der Abstand (v) des Vorsprungs (9) von der Lagerachse (12) höchstens halb so groß ist, wie der Abstand (a) des standbeinseitigen Endes der Abstützplatte (3) von der Lagerachse (12).

## Claims

1. Vehicle jack comprising a standing leg (1) on which is provided a height-adjustable chassis-carrying arm (2) which is movable by a threaded spindle arranged to be actuated by means of a hand crank (4) and which is displaceable into proximity to a foot (7) which extends away from the standing leg (1) in the direction of the carrier arm (2) and which is fitted rigidly to the lower end (6) of the standing leg (1), and a support plate (3) hingedly connected to the ground-side of the foot, said support plate resting in rattle-free contact with the foot (7) in the stowed position of the jack, characterised in that the support plate (3) comprises a projection (9) which is seated against the carrier arm (2) adjacent to the foot (7) in the stowed position and which presses the plate (3) into contact with the foot (7).

2. Vehicle jack according to claim 1, characterised in that the projection (9) is an upright projection at the end (8) of the support plate (3) which is remote from the standing leg (1).

3. Vehicle jack according to claim 1 or 2, characterised in that the projection (9) extends vertically upwards from the support plate (3) into the region in front of the front end (11) of the foot which is remote from the standing leg (1).

4. Vehicle jack according to one or more of claims 1 to 3, characterised in that the foot (7) which is fixed to the standing leg end (6) is U-shaped and has a front foot end (11) which permits the displacement of the carrier arm (2) into a position between the foot limbs (10).

5. Vehicle jack according to one of claims 1 to 4, characterised in that the support plate (3) has plate limbs (13) between which the projection (9) projects and which lie outside the foot (7) and which bear the shaft ends of a bearing shaft (12) fixed to the foot (7).

6. Vehicle jack according to one of claims 1 to 5, characterised in that the distance (v) of the projection (9) from the bearing shaft (12) is at most half as great as the distance (a) of the end of the support plate (3) on the standing leg side from the bearing shaft (12).

## Revendications

1. Cric comportant une jambe d'appui (1), sur laquelle se trouve un bras,support (2) de la carrosserie, qui peut se déplacer en hauteur, sur lequel peut agir une tige filetée à manoeuvrer au moyen de la manivelle (4) et qui peut se déplacer pour venir au voisinage d'un pied (7) qui est rapporté, fixe, à l'extrémité inférieure (6) de la jambe d'appui (1), qui vient en saillie, depuis la jambe d'appui (1), dans la direction du bras support (2), et auquel est articulée, du côté du sol, une plaque d'appui (3) qui, en position de rangement du cric, s'appuie, sans cliquetis, contre le pied (7), cric caractérisé par le fait que la plaque d'appui (3) présente un rebord (9) qui, dans la position de rangement, s'appuie contre le bras support (2) voisin du pied (7) et pousse la plaque (3) en appui contre le pied (7).

2. Cric selon la revendication 1, caractérisé par le fait que le rebord (9) est disposé verticalement à l'extrémité (8), située du côté opposé à la jambe d'appui (1), de la plaque d'appui (3).

3. Cric selon l'une des revendications 1 ou 2, caractérisé par le fait que le rebord (9) se dresse verticalement, depuis la plaque d'appui (3), jusque dans la zone située devant l'extrémité avant (11) du pied située du côté opposé à la jambe d'appui (1).

4. Cric selon une ou plusieurs des revendications 1 à 3, caractérisé par le fait que le pied (7) fixé à l'extrémité (6) de la jambe d'appui est en forme de U et a une extrémité avant (11) qui autorise le passage du bras support (2) entre les ailes (10) du pied.

5. Cric selon l'une des revendications 1 à 4, caractérisé par le fait que la plaque d'appui (3) présente des ailes (13) qui enserrent extérieurement le pied (7), qui servent de portée aux extrémités d'un axe d'articulation (12) fixé au pied (7) et entre lesquelles pénètre le rebord (9).

6. Cric selon l'une des revendications 1 à 5, caractérisé par le fait que la distance (v) entre le rebord (9) et l'axe d'articulation (12) est au maximum la moitié de la distance (a) entre l'extrémité, située du côté de la jambe d'appui, de la plaque d'appui (3) et l'axe d'articulation (12).
